# EUROPÄISCHE PATENTSCHRIFT

(11) **EP 3 442 716 B1**
(45) Veröffentlichungstag und Bekanntmachung des Hinweises auf die Patenterteilung: **23.06.2021**
(21) Anmeldenummer: 16716869.9
(22) Anmeldetag: 15.04.2016
(51) Int. Cl.: B05B 9/08, B08B 3/02, B65D 25/32, B05B 9/043

(54) **VORRICHTUNG ZUM UNTERDRUCKSETZEN UND ABGEBEN EINER REINIGUNGSFLÜSSIGKEIT**
DEVICE FOR PRESSURISING AND DISCHARGING A CLEANING FLUID
DISPOSITIF POUR LA MISE SOUS PRESSION ET LA DISTRIBUTION D'UN LIQUIDE DE NETTOYAGE

(43) Veröffentlichungstag der Anmeldung: 20.02.2019
(73) Patentinhaber: Alfred Kärcher SE & Co. KG, 71364 Winnenden (DE)
(72) Erfinder: ERDMANN, Jürgen, 73614 Schorndorf (DE); BAREITER, Rudi, 71576 Burgstetten (DE); SPERL, Michael, 70188 Stuttgart (DE); WALTER, Simon, 73663 Berglen (DE); KERKOW, Manuel, 71737 Kirchberg (DE)
(74) Vertreter: Hoeger, Stellrecht & Partner Patentanwälte mbB
(86) Internationale Anmeldenummer: PCT/EP2016/058414
(87) Internationale Veröffentlichungsnummer: WO 2017/178071

(56) Entgegenhaltungen:
- EP-A2- 2 436 492
- WO-A1-2009/055588
- CA-A1- 2 742 634

## Beschreibung

Die Erfindung betrifft eine Vorrichtung zum Unterdrucksetzen und Abgeben einer Reinigungsflüssigkeit mit einem Basisteil, das eine elektromotorisch angetriebene Pumpe aufweist, und mit einem Vorratstank für Reinigungsflüssigkeit, der auf das Basisteil aufsetzbar und vom Basisteil abnehmbar ist und der mit der Pumpe in Strömungsverbindung bringbar ist.

Aus der WO 00/32315 ist eine Vorrichtung bekannt, mit deren Hilfe eine Flüssigkeit einem Vorratstank entnommen, von einer elektromotorisch angetriebenen Pumpe unter Druck gesetzt und anschließend über einen Sprühkopf abgegeben werden kann. Die Pumpe und ein die Pumpe antreibender Elektromotor sind in einem Pumpengehäuse der Vorrichtung angeordnet, und ein Vorratstank für Flüssigkeit kann auf dem Pumpengehäuse positioniert werden. Zum Befüllen kann der Vorratstank vom Pumpengehäuse abgenommen werden, und nach dem Befüllen kann der Vorratstank wieder auf das Pumpengehäuse aufgesetzt werden. Beim Aufsetzen auf das Pumpengehäuse kann eine Strömungsverbindung vom Vorratstank zur Pumpe hergestellt werden.

Aus der WO 2009/055588 A1 ist eine Vorrichtung zum Unterdrucksetzen und Abgeben einer Reinigungsflüssigkeit bekannt, bei der der Vorratstank nach Art eines Kanisters ausgestaltet ist, an dessen Oberseite ein Handgriff festgelegt ist. Der kanisterartige Vorratstank kann auf ein Basisteil aufgesetzt werden, das mit Hilfe von Rasthaken mit dem Vorratstank verrastet werden kann. Beim Aufsetzen des Vorratstanks auf das Basisteil wird selbsttätig eine Strömungsverbindung zu einer im Basisteil angeordneten Pumpe hergestellt. Zu Transportzwecken kann der Benutzer die Vorrichtung am Handgriff ergreifen.

Aus der CA 2 742 634 A1 ist eine Vorrichtung zum Unterdrucksetzen und Abgeben einer Reinigungsflüssigkeit bekannt, bei der der Vorratstank nach Art eines Eimers ausgestaltet ist, der einen verschwenkbaren Henkel aufweist. Der eimerartige Vorratstank kann auf ein Basisteil aufgesetzt werden, das eine Pumpe aufweist und mit dem Vorratstank verrastet werden kann. Beim Aufsetzen des Vorratstanks auf das Basisteil wird selbsttätig eine Strömungsverbindung zu einer Pumpe hergestellt, die im Basisteil angeordnet ist.

Aus der EP 2 436 492 A2 ist ein Behältersystem mit einem unteren Behälter und einem oberen Behälter bekannt. Der untere Behälter ist nach Art eines Eimers ausgestaltet, in dem Gegenstände deponiert werden können. Der obere Behälter dient ebenfalls der Aufnahme von Gegenständen und kann auf den unteren Behälter aufgesetzt und mit diesem verrastet werden. Am unteren Behälter ist ein U-förmiger Tragebügel verschwenkbar gelagert, der einen Tragegriff ausbildet. Der Tragebügel kann nach oben verschwenkt werden, so dass er den auf den unteren Behälter aufgesetzten oberen Behälter umgreift. In dieser Stellung kann der Tragebügel arretiert werden, indem er geringfügig nach oben gezogen wird. Soll der obere Behälter vom unteren Behälter getrennt werden, so kann der Tragebügel aus seiner arretierten Stellung geringfügig nach unten gedrückt werden, so dass die Arretierung gelöst wird. Anschließend kann der Tragebügel nach unten verschwenkt werden, so dass der obere Behälter nicht länger vom Tragebügel umgriffen wird und vom unteren Behälter abgenommen werden kann.

Aufgabe der Erfindung ist es, eine Vorrichtung der eingangs genannten Art derart weiterzubilden, dass sie eine einfache Handhabung und eine kompakte Bauform aufweist und vom Benutzer getragen werden kann.

Diese Aufgabe wird durch eine Vorrichtung mit den Merkmalen von Patentanspruch 1 gelöst.

Die erfindungsgemäße Vorrichtung weist eine Trageanordnung auf mit einem ersten Tragebügel, der einen ersten Tragegriff aufweist. Der erste Tragebügel kann zwischen einer Parkstellung, einer Tragestellung und einer Freigabestellung hin und her bewegt werden. In der Parkstellung umgreift der erste Tragebügel den Vorratstank und der erste Tragegriff ist einer Oberseite des Vorratstanks angenähert, so dass sich der Vorratstank nicht unbeabsichtigt vom Basisteil lösen kann. In der Parkstellung des ersten Tragebügels weist die Vorrichtung eine sehr kompakte Bauform auf. Zum Tragen der gesamten Vorrichtung kann der Benutzer den ersten Tragebügel aus der Parkstellung in die Tragestellung bewegen. In der Tragestellung nimmt der erste Tragegriff einen Abstand zur Oberseite des Vorratstanks ein, so dass der Benutzer den ersten Tragegriff mit der Hand umgreifen kann. Möchte der Benutzer den Vorratstank vom Basisteil abnehmen, so kann er den ersten Tragebügel in die Freigabestellung bewegen. In der Freigabestellung gibt der erste Tragebügel den Vorratstank frei, so dass dieser auf einfache Weise vom Basisteil abgenommen und mit Reinigungsflüssigkeit, vorzugsweise mit Wasser, befüllt werden kann. Nach erfolgter Befüllung kann der Vorratstank wieder auf das Basisteil aufgesetzt werden kann. Die Handhabung der Vorrichtung gestaltet sich somit sehr einfach.

Außerdem weist die Trageanordnung einen am Vorratstank beweglich gelagerten zweiten Tragebügel auf, der einen zweiten Tragegriff ausbildet und zwischen einer Aufbewahrungsstellung und Transportstellung hin und her bewegbar ist, wobei der zweite Tragegriff in der Aufbewahrungsstellung des zweiten Tragebügels der Oberseite des Vorratstanks angenähert und in der Tragestellung des zweiten Tragebügels von der Oberseite des Vorratstanks beabstandet ist. Mit Hilfe des zweiten Tragebügels kann der Benutzer den Vorratstank mit einer Hand tragen, indem er den zweiten Tragebügel aus seiner Aufbewahrungsstellung in seine Transportstellung bewegt. In der Transportstellung nimmt der zweite Tragegriff einen Abstand zur Oberseite des Vorratstanks ein, so dass er vom Benutzer mit der Hand umgriffen werden kann. In dieser Stellung kann der Benutzer den Vorratstank beispielsweise zu einer Quelle für Reinigungsflüssigkeit tragen, um den Vorratstank mit Reinigungsflüssigkeit zu befüllen. Der befüllte Vorratstank kann dann wieder auf das Basisteil aufgesetzt werden, und der zweite Tragebügel kann dann vom Benutzer in die Aufbewahrungsstellung bewegt werden, in der der zweite Tragegriff der Oberseite des Vorratstanks angenähert ist.

Günstig ist es, wenn der erste Tragebügel am Basisteil verschiebbar und verschwenkbar gelagert ist.

Bevorzugt ist der erste Tragebügel zwischen der Parkstellung und der Tragestellung hin und her verschiebbar und zwischen der Tragestellung und der Freigabestellung hin und her verschwenkbar. Bei einer derartigen Ausgestaltung kann der Benutzer den ersten Tragebügel aus der Parkstellung in die Tragestellung verschieben, so dass er anschließend das Basisteil zusammen mit dem darauf aufgesetzten Vorratstank mit der Hand tragen kann. Möchte der Benutzer den Vorratstank vom Basisteil trennen, so kann er den ersten Tragebügel aus der Tragestellung in die Freigabestellung verschwenken. In der Freigabestellung kann der Benutzer den Vorratstank vom Basisteil abnehmen, ohne dass er vom ersten Tragebügel behindert wird.

Von Vorteil ist es, wenn der Tragebügel in der Parkstellung und/oder in der Tragestellung mit dem Basisteil verrastbar ist. Zur Herstellung einer Rastverbindung können miteinander zusammenwirkende Rastelemente zum Einsatz kommen, die am ersten Tragebügel und am Basisteil angeordnet sind und in der Parkstellung und/oder in der Tragestellung des Tragebügels miteinander zusammenwirken.

Der erste Tragebügel ist bevorzugt U-förmig ausgestaltet.

Günstig ist es, wenn an einander gegenüberliegenden Außenseiten des Basisteil jeweils ein Haltezapfen angeordnet ist und der erste Tragebügel zwei Trageschenkel aufweist, die jeweils eine längliche Durchbrechung aufweisen, wobei jeder Haltezapfen in eine Durchbrechung eingreift und in einem der Parkstellung entsprechenden ersten Endbereich der Durchbrechung und/oder in einem der Tragestellung entsprechenden zweiten Endbereich der Durchbrechung mit dem jeweiligen Trageschenkel verrastbar ist. Die beiden Trageschenkel des ersten Tragebügels können über den ersten Tragegriff miteinander verbunden sein und in ihrem dem Tragegriff jeweils abgewandten Endbereich eine längliche Durchbrechung aufweisen, in die jeweils ein vom Basisteil nach außen abstehender Haltezapfen eingreift. Dies erlaubt es, den ersten Tragebügel zwischen der Parkstellung und der Tragestellung hin und her zu verschieben, wobei die Haltezapfen in der Parkstellung des ersten Tragebügels jeweils an einem ersten Endbereich einer Durchbrechung zur Anlage gelangen, und wobei die Haltezapfen in der Tragestellung des ersten Tragebügels jeweils an einem zweiten Endbereich der Durchbrechung zur Anlage gelangen. In den ersten und/oder zweiten Endbereichen können die Haltezapfen mit der jeweiligen Durchbrechung verrastet werden, wobei durch die Verrastung eine unbeabsichtigte Verschiebung des ersten Tragebügels relativ zum Basisteil vermieden wird, der erste Tragebügel in der Tragestellung aber eine Schwenkbewegung ausführen kann, so dass er aus der Tragestellung in die Freigabestellung verschwenkt werden kann, ohne dass hierbei die Haltezapfen ihre Position am zweiten Endbereich der Durchbrechung verändern.

Bevorzugt liegt der zweite Tragegriff in der Aufbewahrungsstellung des zweiten Tragebügels an der Oberseite des Vorratstanks an. Dies ermöglicht eine besonders kompakte Anordnung.

Bei einer vorteilhaften Ausgestaltung der Erfindung ist der zweite Tragebügel am Vorratstank zwischen der Aufbewahrungsstellung und der Transportstellung hin und her verschiebbar gelagert.

Von Vorteil ist es, wenn der zweite Tragebügel in der Aufbewahrungsstellung und/oder in der Transportstellung mit dem Vorratstank verrastbar ist. Eine unbeabsichtigte Bewegung des zweiten Tragebügels relativ zum Vorratstank kann durch die Bereitstellung einer Rastverbindung vermieden werden.

Der zweite Tragebügel ist bevorzugt U-förmig ausgestaltet.

Günstig ist es, wenn an einander gegenüberliegenden Außenseiten des Vorratstanks jeweils ein Haltezapfen angeordnet ist und der zweite Tragebügel zwei Trageschenkel aufweist, die jeweils eine längliche Durchbrechung aufweisen, wobei jeder Haltezapfen in eine Durchbrechung eingreift und in einem der Aufbewahrungsstellung entsprechenden ersten Endbereich der Durchbrechung und/oder in einem der Transportstellung entsprechenden zweiten Endbereich der Durchbrechung verrastbar ist. Die beiden Trageschenkel des zweiten Tragebügels können über den zweiten Tragegriff miteinander verbunden sein und in ihren dem zweiten Tragegriff abgewandten Endbereichen jeweils eine längliche Durchbrechung aufweisen. In die Durchbrechungen greift jeweils ein an einer Außenseite des Vorratstanks angeordneter Haltezapfen ein. In der Aufbewahrungsstellung des zweiten Tragebügels kommen die Haltezapfen jeweils in einem ersten Endbereich der jeweiligen Durchbrechung zur Anlage, und in der Transportstellung des zweiten Tragebügels kommen die Haltezapfen jeweils in einem zweiten Endbereich der Durchbrechung zur Anlage. In mindestens einem der Endbereiche sind die Haltezapfen mit der Durchbrechung verrastbar, so dass der zweite Tragebügel nicht unbeabsichtigt seine Position relativ zum Vorratstank ändern kann.

Bevorzugt ist der zweite Tragebügel am Vorratstank unverschwenkbar gehalten. Bei einer derartigen Ausgestaltung kann der zweite Tragebügel lediglich eine Schiebebewegung, nicht jedoch eine Schwenkbewegung relativ zum Vorratstank ausführen.

Es kann vorgesehen sein, dass der Vorratstank außenseitig mindestens eine Führungsnut aufweist, in der der zweite Tragebügel unverschwenkbar gehalten ist. Beispielsweise können an den bereits erwähnten Trageschenkel des zweiten Tragebügels Vorsprünge angeordnet sein, die jeweils in eine Führungsnut des Vorratstanks eingreifen. Beim Verschieben des zweiten Tragebügels können die Vorsprünge an den Nuten entlanggleiten, sie verhindern aber eine Schwenkbewegung des zweiten Tragebügels.

Bei einer vorteilhaften Ausgestaltung der Erfindung ist der erste Tragebügel gemeinsam mit dem zweiten Tragebügel zwischen einer ersten Positionierung, in der der erste Tragebügel seine Parkstellung und der zweite Tragebügel seine Aufbewahrungsstellung einnimmt, und einer zweiten Positionierung, in der der erste Tragebügel seine Tragestellung und der zweite Tragebügel seine Transportstellung einnimmt, hin und her bewegbar. Die beiden Tragebügel können somit eine vom Benutzer auf einfache Weise zwischen der ersten Positionierung und der zweiten Positionierung hin und her bewegbare Einheit ausbilden. Dies erleichtert die Handhabung der Vorrichtung.

Von Vorteil ist es, wenn der erste Tragegriff beim Übergang zwischen der ersten Positionierung und der zweiten Positionierung am zweiten Tragegriff anliegt.

Besonders günstig ist es, wenn der erste Tragegriff und der zweite Tragegriff jeweils eine Halbschale einer gemeinsamen Handhabe ausbilden, die vom Benutzer ergreifbar ist. Dies erleichtert es dem Benutzer, die komplette Vorrichtung mit einer Hand zu tragen. Hierzu kann er die beiden Tragebügel gemeinsam aus der ersten Positionierung in die zweite Positionierung bewegen. In der zweiten Positionierung sind die beiden Tragegriffe im Abstand zur Oberseite des Vorratstanks angeordnet, und da sie jeweils als Halbschale einer gemeinsamen Handhabe ausgebildet sind, können sie vom Benutzer ergonomisch günstig mit der Hand umgriffen werden.

Um ein unbeabsichtigtes Ablösen des Vorratstanks vom Basisteil zu verhindern, ist es von Vorteil, wenn der erste Tragebügel in der Parkstellung an der dem Vorratstank abgewandten Außenseite des zweiten Tragebügels anliegt, sofern der Vorratstank auf das Basisteil aufgesetzt ist. Der zweite Tragebügel verläuft bei einer derartigen Ausgestaltung in der Parkstellung an der dem Vorratstank abgewandten Außenseite des zweiten Tragebügels entlang, wobei der zweite Tragebügel seine Aufbewahrungsstellung einnimmt. Dies verleiht der Vorrichtung eine besonders kompakte Bauform und stellt sicher, dass sich der Vorratstank nicht unbeabsichtigt vom Basisteil ablösen kann.

Eine besonders einfache Handhabung wird bei einer vorteilhaften Ausführungsform der Erfindung dadurch erzielt, dass der zweite Tragebügel vom ersten Tragebügel aus der Aufbewahrungsstellung in die Transportstellung verschiebbar ist, indem der erste Tragebügel bei auf das Basisteil aufgesetztem Vorratstank von der Freigabestellung in die Tragestellung verschwenkt wird. Wie bereits erwähnt, kann der Vorratstank vom Basisteil abgenommen und auf das Basisteil aufgesetzt werden, wenn der erste Tragebügel seine Freigabestellung einnimmt. Wird der erste Tragebügel nach dem Aufsetzen des Vorratstanks auf das Basisteil aus seiner Freigabestellung in seine Tragestellung verschwenkt, so wird der zweite Tragebügel vom ersten Tragebügel in seine Transportstellung verschoben, so dass die beiden Tragegriffe anschließend eine gemeinsame Handhabe ausbilden können.

Bevorzugt ist der erste Tragebügel beim Verschwenken aus der Freigabestellung in die Tragestellung über mechanische Kopplungsglieder mit dem zweiten Tragebügel gekoppelt, wenn der Vorratstank auf das Basisteil aufgesetzt ist. Die mechanischen Kopplungsglieder können beispielsweise eine Kulissenführung ausbilden, so dass der zweite Tragebügel mit einer Schiebekraft beaufschlagt und aus der Aufbewahrungsstellung in die Transportstellung verschoben wird, wenn der erste Tragebügel aus seiner Freigabestellung in seine Tragestellung verschwenkt wird.

Die mechanischen Kopplungsglieder weisen bei einer bevorzugten Ausgestaltung der Erfindung mindestens eine Führungsbahn und mindesten ein entlang einer Führungsbahn bewegbares Gleitelement auf. Die mindestens eine Führungsbahn kann beispielsweise am ersten Tragebügel und das mindestens eine Gleitelement kann beispielsweise am zweiten Tragebügel angeordnet sein. Wird der erste Tragebügel aus der Freigabestellung in die Tragestellung verschwenkt, so kann das am zweiten Tragebügel angeordnete Gleitelement an der am ersten Tragebügel angeordneten Führungsbahn entlang gleiten und hierbei den zweiten Tragebügel aus der Aufbewahrungsstellung in die Transportstellung verschieben.

Bevorzugt weist der erste Tragebügel zwei Trageschenkel auf, die an ihren einander zugewandten Innenseiten jeweils eine Führungsbahn tragen, und der zweite Tragebügel weist zwei Trageschenkel auf, die jeweils ein an eine Führungsbahn anlegbares Gleitelement ausbilden. Die beiden Tragebügel können jeweils U-förmig ausgestaltet sein, wobei sie jeweils zwei Trageschenkel aufweisen, die über einen Tragegriff miteinander verbunden sind. Die Trageschenkel des zweiten Tragebügels können an ihren freien Enden jeweils ein Gleitelement aufweisen, und die Trageschenkel des ersten Tragebügels können an ihren einander zugewandten Innenseiten jeweils eine Führungsbahn aufweisen. Beim Verschwenken des ersten Trageschenkels aus der Freigabestellung in die Tragestellung können die Gleitelemente des zweiten Tragebügels an den Führungsbahnen des ersten Tragebügels entlang gleiten, und dies wiederum hat zur Folge, dass der zweite Tragebügel aus der Aufbewahrungsstellung in die Transportstellung verschoben wird.

Um ein unbeabsichtigtes Ablösen des Vorratstanks vom Basisteil zu vermeiden, ist es von Vorteil, wenn das Basisteil eine wannenartige Aufnahme aufweist und der Vorratstank einen in die Aufnahme einsetzbaren Tankabschnitt aufweist. Eine umlaufende Seitenwand der wannenartigen Aufnahme kann den in die Aufnahme eingesetzten Tankabschnitt des Vorratstanks in Umfangsrichtung umgeben. An den Tankabschnitt kann sich ein weiterer Abschnitt des Vorratstanks anschließen, der aus der wannenartigen Aufnahme herausragt.

Wie bereits erwähnt, kann beim Aufsetzen des Vorratstanks auf das Basisteil eine Strömungsverbindung hergestellt werden zwischen dem Vorratstank und der Pumpe. Die Strömungsverbindung ist günstigerweise beim Aufsetzen des Vorratstanks auf das Basisteil selbsttätig herstellbar und beim Abnehmen des Vorratstanks vom Basisteil selbsttätig unterbrechbar.

Es kann vorgesehen sein, dass das Basisteil eine in die wannenartige Aufnahme einmündende Anschlussbuchse aufweist, die mit einem Einlass der Pumpe in Strömungsverbindung steht und in der ein Betätigungselement angeordnet ist, und dass der in die Aufnahme einsetzbare Tankabschnitt des Vorratstanks einen Auslassstutzen mit einer Auslassöffnung aufweist, der in die Anschlussbuchse eintaucht, wenn der Tankabschnitt in die Aufnahme eingesetzt wird, wobei an der Auslassöffnung des Auslasssstutzens eine Absperreinrichtung angeordnet ist, die vom Betätigungselement öffnenbar ist. Wird der Vorratstank auf das Basisteil aufgesetzt, so taucht der Tankabschnitt des Vorratstanks in die wannenartige Aufnahme ein und ein am Tankabschnitt angeordneter Auslassstutzen taucht in eine Anschlussbuchse des Basisteils ein, die in die wannenartige Aufnahme einmündet. Die Anschlussbuchse steht mit dem Einlass der Pumpe in Strömungsverbindung, und in der Anschlussbuchse ist ein Betätigungselement angeordnet, das eine an der Auslassöffnung des Auslassstutzens angeordnete Absperreinrichtung selbsttätig öffnet, wenn der Auslassstutzen in die Anschlussbuchse eintaucht. Durch das Öffnen der Absperreinrichtung wird eine Strömungsverbindung zwischen dem Vorratstank und dem Einlass der Pumpe hergestellt, so dass Reinigungsflüssigkeit vom Vorratstank zur Pumpe strömen kann. Wird der Vorratstank vom Basisteil abgenommen, so trennt sich die Absperreinrichtung vom Betätigungselement und nimmt selbsttätig ihre Schließstellung ein, so dass die Strömungsverbindung zwischen dem Vorratstank und der Pumpe unterbrochen wird und die Flüssigkeit nicht aus dem Vorratstank entweichen kann.

Die Absperreinrichtung ist günstigerweise als Rückschlagventil ausgestaltet, das einen federbelasteten Schließkörper aufweist, der vom Betätigungselement in eine Offenstellung bewegbar ist. Ist der Vorratstank vom Basisteil getrennt, so nimmt der Schließkörper aufgrund der auf ihn einwirkenden Schließkraft selbsttätig seine Schließstellung ein. Wird der Vorratstank auf das Basisteil aufgesetzt, so wird der Schließkörper vom Betätigungselement in eine Offenstellung bewegt, so dass Reinigungsflüssigkeit aus dem Vorratstank zur Pumpe strömen kann.

Von besonderem Vorteil ist es, wenn in der wannenartigen Aufnahme des Basisteils ein Zubehörfach angeordnet ist. Das Zubehörfach ist dem Benutzer nach dem Abnehmen des Vorratstanks vom Basisteil zugänglich. Im Zubehörfach können Zubehörteile der Vorrichtung positioniert werden, beispielsweise Ventile, Düsen und/oder Bürsten.

Es kann vorgesehen sein, dass im Zubehörfach ein über einen Druckschlauch mit dem Auslass der Pumpe in Strömungsverbindung stehendes Flüssigkeitsabgabeorgan positionierbar ist. Über das Flüssigkeitsorgan kann die von der Pumpe unter Druck gesetzte Reinigungsflüssigkeit abgegeben werden. Wird die Vorrichtung außer Betrieb genommen, so kann das Flüssigkeitsabgabeorgan zusammen mit dem Druckschlauch im Zubehörfach verstaut werden. Das Flüssigkeitsabgabeorgan und der Druckschlauch können somit verliersicher deponiert werden.

Das Flüssigkeitsabgabeorgan ist günstigerweise als Ventilpistole ausgestaltet, mit deren Hilfe der Benutzer die Abgabe der unter Druck stehenden Reinigungsflüssigkeit manuell steuern kann.

Eine besonders kompakte Bauform weist die erfindungsgemäße Vorrichtung bei einer vorteilhaften Ausführungsform dadurch auf, dass das Basisteil und/oder der Vorratstank quaderförmig ausgestaltet sind.

Die nachfolgende Beschreibung einer vorteilhaften Ausführungsform der Erfindung dient im Zusammenhang mit der Zeichnung der näheren Erläuterung. Es zeigen:
- Figur 1:: eine schematische Darstellung einer vorteilhaften Ausführungsform einer erfindungsgemäßen Vorrichtung zum unter Druck setzen und Abgeben einer Reinigungsflüssigkeit;
- Figur 2:: eine perspektivische Darstellung der Vorrichtung aus Figur 1, wobei ein erster Tragebügel eine Parkstellung einnimmt und wobei ein zweiter Tragebügel eine Aufbewahrungsstellung einnimmt;
- Figur 3:: eine perspektivische Darstellung der Vorrichtung aus Figur 1, wobei der erste Tragebügel eine Tragestellung einnimmt und wobei der zweite Tragebügel eine Transportstellung einnimmt;
- Figur 4:: eine perspektivische Darstellung der Vorrichtung aus Figur 1, wobei der erste Tragebügel eine Freigabestellung einnimmt und wobei der zweite Tragebügel die Transportstellung einnimmt;
- Figur 5:: eine perspektivische Darstellung der Vorrichtung aus Figur 1, wobei der erste Tragebügel die Freigabestellung einnimmt und wobei der zweite Tragebügel die Aufbewahrungsstellung einnimmt;
- Figur 6:: eine perspektivische, teilweise aufgeschnittene Darstellung der Vorrichtung aus Figur 1 beim Übergang des ersten Tragebügels aus der Freigabestellung in die Tragestellung;
- Figur 7:: eine perspektivische Darstellung eines Basisteils der Vorrichtung aus Figur 1, wobei der erste Tragebügel die Tragestellung einnimmt;
- Figur 8:: eine perspektivische Darstellung eines Vorratstanks der Vorrichtung aus Figur 1, wobei der zweite Tragebügel die Transportstellung einnimmt.

In der Zeichnung ist eine vorteilhafte Ausführungsform einer erfindungsgemäßen Vorrichtung zum Unterdrucksetzen und Abgeben einer Reinigungsflüssigkeit schematisch dargestellt und insgesamt mit dem Bezugszeichen 10 belegt. Die Vorrichtung 10 weist ein Basisteil 12 auf, das im dargestellten Ausführungsbeispiel quaderförmig ausgestaltet ist. Außerdem weist die Vorrichtung 10 einen Vorratstank 14 für Reinigungsflüssigkeit auf, der auf das Basisteil 12 aufsetzbar und vom Basisteil 12 abnehmbar ist und der im dargestellten Ausführungsbeispiel ebenfalls quaderförmig ausgestaltet ist.

Das Basisteil 12 weist einen Elektromotor 16 auf und eine vom Elektromotor 16 angetriebene Pumpe 18. Die Pumpe 18 hat einen Pumpeneinlass 20 und einen Pumpenauslass 22. Der Pumpeneinlass 20 steht mit einer Anschlussbuchse 24 des Basisteils 12 in Strömungsverbindung. Die Anschlussbuchse 24 mündet in eine wannenartige Aufnahme 26 des Basisteils 12, dies wird insbesondere aus den Figuren 1 und 7 deutlich. Der Pumpenauslass 22 steht über einen Druckschlauch 28 mit einem Flüssigkeitsabgabeorgan in Strömungsverbindung, das im dargestellten Ausführungsbeispiel als Ventilpistole 30 ausgestaltet ist. Derartige Ventilpistolen 30 sind dem Fachmann an sich bekannt und bedürfen daher vorliegend keiner näheren Erläuterung. Über die Ventilpistole 30 kann Reinigungsflüssigkeit, die von der Pumpe 18 unter Druck gesetzt wurde, auf einen zu reinigenden Gegenstand gerichtet werden. Der Druckschlauch 28 und die Ventilpistole 30 können in einem Zubehörfach 32 des Basisteils 12 verstaut werden, dies ist in Figur 1 dargestellt, und können dem Zubehörfach 32 entnommen werden, dies ist in Figur 7 dargestellt.

Der Vorratstank 14 dient der Bevorratung von Reinigungsflüssigkeit 34. Der Vorratstank 14 weist an seiner Oberseite 36 eine von einem Deckel 38 verschließbare Einfüllöffnung auf, über die der Vorratstank 14 mit Reinigungsflüssigkeit 34 befüllt werden kann. Zum Befüllen kann der Vorratstank 14 vom Basisteil 12 abgenommen und zu einer Quelle für Reinigungsflüssigkeit getragen werden. Nach dem Befüllen kann der Vorratstank wieder auf das Basisteil 12 aufgesetzt werden. Beim Aufsetzen auf das Basisteil 12 taucht ein dem Basisteil 12 zugewandter unterer Tankabschnitt 40 des Vorratstanks 14 in die wannenartige Aufnahme 26 des Basisteils 12 ein. Die wannenartige Aufnahme 26 weist eine umlaufende Seitenwand 42 auf, die den unteren Tankabschnitt 40 in Umfangsrichtung umgibt. Der untere Tankabschnitt 40 weist einen dem Basisteil 12 zugewandten Auslassstutzen 44 auf, der an seinem dem unteren Tankabschnitt 40 abgewandten freien Ende eine Auslassöffnung 46 des Vorratstanks 14 trägt. Im Auslassstutzen 44 ist eine Absperreinrichtung angeordnet, die im dargestellten Ausführungsbeispiel als Rückschlagventil 48 ausgebildet ist und einen federbelasteten Schließkörper 50 aufweist, der in einer in der Zeichnung nicht dargestellten Schließstellung die Auslassöffnung 46 flüssigkeitsdicht verschließt. Dem Schließkörper 50 ist ein stiftförmiges Betätigungselement 52 zugeordnet, das in der Anschlussbuchse 24 des Basisteils 12 angeordnet ist und beim Aufsetzen des Vorratstanks 14 auf das Basisteil 12 und dem damit verbundenen Eintauchen des Auslassstutzens 44 in die Anschlussbuchse 24 den Schließkörper 50 entgegen der auf ihn einwirkenden Schließkraft in eine in Figur 1 dargestellte Offenstellung bewegt. Dadurch gibt das Rückschlagventil 48 die Strömungsverbindung zwischen dem Vorratstank 14 und dem Pumpeneinlass 20 frei, so dass Reinigungsflüssigkeit 24 vom Vorratstank 14 über den Auslassstutzen 44 und die Anschlussbuchse 24 zum Pumpeneinlass 20 strömen kann. Die Reinigungsflüssigkeit kann dann von der Pumpe 18 unter Druck gesetzt und über den Pumpenauslass 22, den Druckschlauch 28 und die Ventilpistole 30 abgegeben werden.

Wird der Vorratstank 14 vom Basisteil 12 abgenommen, so trennt sich der Schließkörper 50 vom Betätigungselement 52 und geht aufgrund der auf ihn einwirkenden Schließkraft selbsttätig in seine Schließstellung über, so dass die Strömungsverbindung zwischen dem Vorratstank 14 und der Pumpe 18 unterbrochen wird.

Zur Energieversorgung des Elektromotors 16 weist das Basisteil 12 mindestens eine wiederaufladbare Batterie 54 auf. Dies ermöglicht es, die Vorrichtung 10 auch dann zu betreiben, wenn keine externe elektrische Energiequelle zur Verfügung steht, und da die Vorrichtung 10 im Vorratstank 14 Reinigungsflüssigkeit mit sich führt, ist es für den Betrieb der Vorrichtung 10 auch nicht erforderlich, dass eine externe Flüssigkeitsquelle zur Verfügung steht.

Die komplette Vorrichtung 10 kann vom Benutzer mit der Hand getragen werden. Hierzu weist die Vorrichtung 10 eine Traganordnung 60 auf mit einem ersten Tragebügel 62 und einem zweiten Tragebügel 64.

Der erste Tragebügel 62 ist am Basisteil 12 beweglich gelagert und U-förmig ausgebildet. Er weist zwei Trageschenkel 66, 68 auf, die über einen ersten Tragegriff 70 einstückig miteinander verbunden sind und an ihren dem ersten Tragegriff 70 abgewandten Endbereichen jeweils eine längliche Durchbrechung 72 bzw. 74 aufweisen. In die länglichen Durchbrechungen 72, 74 greift jeweils ein Haltezapfen 76, 78 ein. Die Haltezapfen 76, 78 sind an einander gegenüberliegenden Außenseiten 80, 82 des Basisteils 12 angeordnet.

Der erste Tragebügel 62 kann zwischen einer in Figur 2 dargestellten Parkstellung und einer in den Figuren 3 und 7 dargestellten Tragestellung hin und her verschoben werden, und zusätzlich kann der erste Tragebügel 62 zwischen der Tragestellung und einer in den Figuren 4 und 5 dargestellten Freigabestellung hin und her verschwenkt werden. Die Schwenkachse wird von den fluchtend zueinander ausgerichteten Haltezapfen 76, 78 definiert.

Die Haltezapfen 76, 78 sind im Querschnitt rund ausgestaltet und nehmen in der Parkstellung des ersten Tragebügels 62 eine Position in einem dem ersten Tragegriff 70 zugewandten ersten Endbereich 84 der jeweiligen länglichen Durchbrechung 72, 74 ein, und in der Tragestellung und Freigabestellung sowie beim Übergang zwischen der Tragestellung und der Freigabestellung nehmen die Haltezapfen 76, 78 eine Position in einem dem ersten Tragegriff 70 abgewandten zweiten Endbereich 86 der länglichen Durchbrechungen 72, 74 ein. In den Endbereichen 84 und 86 sind die Haltezapfen 76, 78 mit dem jeweiligen Trageschenkel 76, 68 des ersten Tragebügels 62 verrastbar.

Der zweite Tragebügel 64 ist am Vorratstank 14 beweglich gelagert und ebenfalls U-förmig ausgestaltet. Er weist zwei Trageschenkel 88, 90 auf, die über einen zweiten Tragegriff 92 einstückig miteinander verbunden sind und jeweils eine längliche Durchbrechung 94 bzw. 96 aufweisen. In die länglichen Durchbrechungen 94, 96 taucht jeweils ein im Querschnitt im Wesentlichen rechteckförmiger Haltezapfen 98 ein. Die Haltezapfen 98, 100 sind an einander gegenüberliegenden Außenseiten 102, 104 des Vorratstanks 12 angeordnet.

Der zweite Tragebügel 64 kann zwischen einer in den Figuren 2 und 5 dargestellten Aufbewahrungsstellung und einer in den Figuren 3, 4 und 8 dargestellten Transportstellung hin und her verschoben werden. In der Aufbewahrungsstellung liegt der zweite Tragegriff 92 an der Oberseite 36 des Vorratstanks 14 an, und in der Transportstellung nimmt der zweite Tragegriff 92 einen Abstand zur Oberseite 36 ein. In der Aufbewahrungsstellung nehmen die Haltezapfen 98, 100 jeweils eine Position in einem dem zweiten Tragegriff 92 zugewandten ersten Endbereich 106 der länglichen Durchbrechungen 94, 96 ein, und in der Transportstellung nehmen die Haltezapfen 98, 100 eine Position in einem dem zweiten Tragegriff 92 abgewandten zweiten Endbereich 108 der länglichen Durchbrechungen 94, 96 ein. In den Endbereichen 106, 108 sind die Haltezapfen 98, 100 mit dem jeweiligen Trageschenkel 88, 90 des zweiten Tragebügels 64 verrastbar.

Der erste Tragebügel 62 kann gemeinsam mit dem zweiten Tragebügel 64 zwischen einer in Figur 2 dargestellten ersten Positionierung, in der der erste Tragebügel 62 seine Parkstellung und der zweite Tragebügel 64 seine Aufbewahrungsstellung einnimmt, und einer in Figur 3 dargestellten zweiten Positionierung, in der der erste Tragebügel 62 seine Tragestellung und der zweite Tragebügel 64 seine Transportstellung einnimmt, hin und her bewegt werden. Beim Übergang zwischen der ersten Positionierung und der zweiten Positionierung liegen die beiden Tragegriffe 70, 92 unmittelbar aneinander an. Der erste Tragegriff 70 bildet hierbei eine erste Halbschale 110 und der zweite Tragegriff 92 bildet eine zweite Halbschale 112 einer gemeinsamen Handhabe 114 der Trageanordnung 60 aus. Die gemeinsame Handhabe 114 kann vom Benutzer mit der Hand umgriffen werden, so dass die komplette Vorrichtung 10 vom Benutzer in ergonomisch vorteilhafter Weise mit einer Hand getragen werden kann.

Soll der Vorratstank 14 vom Basisteil 12 abgenommen werden, so kann der erste Tragebügel 62 in seine Freigabestellung verschwenkt werden, in der er den Vorratstank 14 vollkommen freigibt. Der Benutzer kann dann den zweiten Tragebügel 64 am zweiten Tragegriff 92 ergreifen und den Vorratstank 14 beispielsweise zu einer Flüssigkeitsquelle tragen, an der der Vorratstank mit Reinigungsflüssigkeit befüllt wird. Anschließend kann der Vorratstank 14 wieder auf das Basisteil 12 aufgesetzt werden, und der erste Tragebügel 62 kann in die Tragestellung zurück verschwenkt werden, so dass die beiden Tragebügel 62, 64 ihre gemeinsame zweite Positionierung wieder einnehmen und anschließend gemeinsam in die erste Positionierung bewegt werden können.

Der erste Tragebügel 62 ist beim Verschwenken aus der Freigabestellung in die Tragestellung mechanisch mit dem zweiten Tragebügel 64 gekoppelt. Die Trageschenkel 66, 68 des ersten Tragebügels 62 weisen an ihren einander zugewandten Innenseiten jeweils eine Führungsbahn 116, 118 auf und die zweiten Trageschenkel 88, 90 des zweiten Tragebügels 64 bilden mit ihren dem zweiten Tragegriff 92 abgewandten freien Ende jeweils ein Gleitelement 120, 122 aus, das beim Verschwenken des ersten Tragebügels 62 aus der Freigabestellung in die Tragestellung an einer Führungsbahn 116 bzw. 118 entlang gleitet, so dass der zweite Tragebügel 64 in seine Aufbewahrungsstellung verschoben wird. Dies wird insbesondere aus Figur 6 deutlich.

Die Gleitelemente 120, 122 stehen von den einander zugewandten Innenseiten der zweiten Trageschenkel 88, 90 ab und tauchen jeweils in eine außenseitig in den Vorratstank 14 eingeformte Führungsnut 124 ein. Dies stellt sicher, dass der zweite Tragebügel 64 relativ zum Vorratstank 14 lediglich zwischen der Aufbewahrungsstellung und der Transportstellung hin und her verschiebbar ist, nicht jedoch relativ zum Vorratstank 14 verschwenkt werden kann.

Zur Inbetriebnahme der Vorrichtung 10 kann der Benutzer den ersten Tragebügel 62 in die Freigabestellung überführen und den Vorratstank 14 so weit anheben, dass er die über den Druckschlauch 28 mit der Pumpe 18 in Strömungsverbindung stehende Ventilpistole 30 dem Zubehörfach 32 entnehmen kann. Mit Ausnahme eines dem Basisteil 12 zugewandten Endbereichs 126 kann auch der Druckschlauch 28 dem Zubehörfach 32 entnommen werden, der Endbereich 126 kann hierbei in eine Ausnehmenung 128 der Seitenwand 42 der wannenförmigen Aufnahme 26 des Basisteils 12 eingesetzt werden, und anschließend kann der Vorratstank 14 wieder auf das Basisteil 12 aufgesetzt werden. Wie bereits erwähnt, wird durch das Aufsetzen auf das Basisteil 12 selbsttätig eine Strömungsverbindung hergestellt zwischen dem Vorratstank 14 und der Pumpe 18. Durch Betätigen eines EIN-/AUS-Schalters 130, der an einer Vorderseite 132 des Basisteils 12 angeordnet ist, kann der Benutzer die Pumpe 18 einschalten, so dass Reinigungsflüssigkeit unter Druck gesetzt wird. Die unter Druck gesetzte Reinigungsflüssigkeit kann der Benutzer über den Druckschlauch 28 und die Ventilpistole 30 auf einen zu reinigenden Gegenstand richten.

Soll die Vorrichtung 10 wieder außer Betrieb genommen werden, so kann der Benutzer die Pumpe 18 mittels des EIN-/AUS-Schalters 130 ausschalten, den ersten Tragebügel 62 in die Freigabestellung verschwenken und den Vorratstank 14 wieder vom Basisteil 12 abnehmen, um anschließend den Druckschlauch 28 und die Ventilpistole 30 im Zubehörfach 32 zu verstauen. Abschließend kann der Benutzer dann den Vorratstank 14 wieder auf das Basisteil 12 aufsetzen, den ersten Tragebügel 62 in die Tragestellung zurück verschwenken und dann den ersten Tragebügel 62 zusammen mit dem zweiten Tragebügel 64 so weit nach unten in Richtung auf das Basisteil 12 verschieben, dass der zweite Tragegriff 62 an der Oberseite 36 des Vorratstanks 14 zur Anlage gelangt, der zweite Tragebügel also seine Aufbewahrungsstellung einnimmt, und der erste Tragebügel 62 seine Parkstellung einnimmt.

## Patentansprüche

1. Vorrichtung zum Unterdrucksetzen und Abgeben einer Reinigungsflüssigkeit mit einem Basisteil (12), das eine elektromotorisch angetriebene Pumpe (18) aufweist, und mit einem Vorratstank (14) für Reinigungsflüssigkeit, der auf das Basisteil (12) aufsetzbar und vom Basisteil (12) abnehmbar ist und der mit der Pumpe (18) in Strömungsverbindung bringbar ist, **dadurch gekennzeichnet, dass** die Vorrichtung (10) eine Trageanordnung (60) zum Tragen der Vorrichtung (10) aufweist, wobei die Trageanordnung (60) einen am Basisteil (12) beweglich gelagerten ersten Tragebügel (62) aufweist, der einen ersten Tragegriff (70) ausbildet und zwischen einer Parkstellung, einer Tragestellung und einer Freigabestellung hin und her bewegbar ist, wobei er in der Parkstellung den auf das Basisteil (12) aufgesetzten Vorratstank (14) umgreift und der erste Tragegriff (70) einer Oberseite (36) des Vorratstanks (14) angenähert ist, und wobei der erste Tragegriff (70) in der Tragestellung des ersten Tragebügels (62) von der Oberseite (36) des auf das Basisteil (12) aufgesetzten Vorratstanks (14) beabstandet und vom Benutzer umgreifbar ist, und wobei der erste Tragebügel (62) in der Freigabestellung den Vorratstank (14) freigibt und der Vorratstank (14) vom Basisteil (12) abnehmbar und auf das Basisteil (12) aufsetzbar ist, und wobei die Trageanordnung (60) einen am Vorratstank (14) beweglich gelagerten zweiten Tragebügel (64) aufweist, der einen zweiten Tragegriff (92) ausbildet und zwischen einer Aufbewahrungsstellung und einer Transportstellung hin und her bewegbar ist, wobei der zweite Tragegriff (92) in der Aufbewahrungsstellung des zweiten Tragebügels (64) der Oberseite (36) des Vorratstanks (14) angenähert und in der Transportstellung des zweiten Tragebügels (64) von der Oberseite (36) beabstandet ist.

2. Vorrichtung nach Anspruch 1, **dadurch gekennzeichnet, dass** der erste Tragebügel (62) am Basisteil (12) verschiebbar und verschwenkbar gelagert ist.

3. Vorrichtung nach Anspruch 2, **dadurch gekennzeichnet, dass** der erste Tragebügel (62) zwischen der Parkstellung und der Tragestellung hin und her verschiebbar und zwischen der Tragestellung und der Freigabestellung hin und her verschwenkbar ist.

4. Vorrichtung nach Anspruch 1, 2 oder 3, **dadurch gekennzeichnet, dass** der erste Tragebügel (62) in der Parkstellung und/oder in der Tragestellung mit dem Basisteil (12) verrastbar ist.

5. Vorrichtung nach einem der voranstehenden Ansprüche, **dadurch gekennzeichnet, dass** an einander gegenüberliegenden Außenseiten (80, 82) des Basisteils (12) jeweils ein Haltezapfen (76, 78) angeordnet ist und der erste Tragebügel (62) zwei Trageschenkel (66, 68) aufweist, die jeweils eine längliche Durchbrechung (72, 74) aufweisen, wobei jeder Haltezapfen (76, 78) in eine Durchbrechung (72, 74) eingreift und in einem der Parkstellung entsprechenden ersten Endbereich (84) der Durchbrechung (72, 74) und/oder in einem der Tragestellung entsprechenden zweiten Endbereich (86) der Durchbrechung (72, 74) mit dem jeweiligen Trageschenkel (66, 68) verrastbar ist.

6. Vorrichtung nach einem der voranstehenden Ansprüche, **dadurch gekennzeichnet, dass** der zweite Tragegriff (92) in der Aufbewahrungsstellung des zweiten Tragebügels (64) an der Oberseite (36) des Vorratstanks (14) anliegt.

7. Vorrichtung nach einem der voranstehenden Ansprüche, **dadurch gekennzeichnet, dass** der zweite Tragebügel (64) zwischen der Aufbewahrungsstellung und der Transportstellung hin und her verschiebbar ist.

8. Vorrichtung nach einem der voranstehenden Ansprüche, **dadurch gekennzeichnet, dass** der zweite Tragebügel (64) in der Aufbewahrungsstellung und/oder in der Transportstellung mit dem Vorratstank (14) verrastbar ist.

9. Vorrichtung nach einem der voranstehenden Ansprüche, **dadurch gekennzeichnet, dass** an einander gegenüberliegenden Außenseiten (102, 104) des Vorratstanks (14) jeweils ein Haltezapfen (98, 100) angeordnet ist und der zweite Tragebügel (64) zwei Trageschenkel (88, 90) aufweist, die jeweils eine längliche Durchbrechung 94, 96) aufweisen, wobei jeder Haltezapfen (98, 100) in eine Durchbrechung (94, 96) eingreift und in einem der Aufbewahrungsstellung entsprechenden ersten Endbereich (106) der Durchbrechung (94, 96) und/oder in einem der Transportstellung entsprechenden zweiten Endbereich (108) der Durchbrechung (94, 96) mit dem jeweiligen Trageschenkel (88, 90) verrastbar ist.

10. Vorrichtung nach einem der voranstehenden Ansprüche, **dadurch gekennzeichnet, dass** der zweite Tragebügel (64) am Vorratstank (14) unverschwenkbar gehalten ist.

11. Vorrichtung nach Anspruch 10, **dadurch gekennzeichnet, dass** der Vorratstank (14) außenseitig mindestens eine Führungsnut (124) aufweist, in der der zweite Tragebügel (64) unverschwenkbar gehalten ist.

12. Vorrichtung nach einem der voranstehenden Ansprüche, **dadurch gekennzeichnet, dass** der erste Tragebügel (62) gemeinsam mit dem zweiten Tragebügel (64) zwischen einer ersten Positionierung, in der der erste Tragebügel (62) seine Parkstellung und der zweite Tragebügel (64) seine Aufbewahrungsstellung einnimmt, und einer zweiten Positionierung, in der der erste Tragebügel (62) seine Tragestellung und der zweite Tragebügel (64) seine Transportstellung einnimmt, hin und her bewegbar ist.

13. Vorrichtung nach Anspruch 12, **dadurch gekennzeichnet, dass** der erste Tragegriff (70) beim Übergang zwischen der ersten Positionierung und der zweiten Positionierung am zweiten Tragegriff (92) anliegt.

14. Vorrichtung nach Anspruch 12 oder 13, **dadurch gekennzeichnet, dass** der erste Tragegriff (70) und der zweite Tragegriff (92) jeweils eine Halbschale (110, 112) einer gemeinsamen Handhabe (114) der Trageanordnung (60) ausbilden, die vom Benutzer ergreifbar ist.

15. Vorrichtung nach einem der voranstehenden Ansprüche, **dadurch gekennzeichnet, dass** der erste Tragebügel (62) in der Parkstellung an der dem Vorratstank (14) abgewandten Außenseite des zweiten Tragebügels (64) anliegt, wenn der Vorratstank (14) auf das Basisteil (12) aufgesetzt ist.

16. Vorrichtung nach einem der voranstehenden Ansprüche, **dadurch gekennzeichnet, dass** beim Verschwenken des ersten Tragebügels (62) aus der Freigabestellung in die Tragestellung der zweite Tragebügel (64) vom ersten Tragebügel (62) aus der Aufbewahrungsstellung in die Transportstellung verschiebbar ist, wenn der Vorratstank (14) auf das Basisteil (12) aufgesetzt ist.

17. Vorrichtung nach Anspruch 16, **dadurch gekennzeichnet, dass** der erste Tragebügel (62) beim Verschwenken aus der Freigabestellung in die Tragestellung über mechanische Kopplungsglieder mit dem zweiten Tragebügel (64) mechanisch gekoppelt ist.

18. Vorrichtung nach Anspruch 17, **dadurch gekennzeichnet, dass** die mechanischen Kopplungsglieder mindestens eine Führungsbahn (116, 118) und mindestens ein entlang einer Führungsbahn (116, 118) bewegbares Gleitelement (120, 122) aufweisen.

19. Vorrichtung nach Anspruch 18, **dadurch gekennzeichnet, dass** die mindestens eine Führungsbahn (116, 118) am ersten Tragebügel (62) und das mindestens eine Gleitelement (120, 122) am zweiten Tragebügel (64) angeordnet sind.

20. Vorrichtung nach Anspruch 18 oder 19, **dadurch gekennzeichnet, dass** der erste Tragebügel (62) zwei Trageschenkel (66, 68) aufweist, die an ihren einander zugewandten Innenseiten jeweils eine Führungsbahn (116, 118) tragen, und dass der zweite Tragebügel (64) zwei Trageschenkel (88, 90) aufweist, die jeweils ein an eine Führungsbahn (116, 118) anlegbares Gleitelement (120, 122) ausbilden.

21. Vorrichtung nach einem der voranstehenden Ansprüche, **dadurch gekennzeichnet, dass** das Basisteil (12) eine wannenartige Aufnahme (26) aufweist und der Vorratstank (14) einen in die Aufnahme (26) einsetzbaren Tankabschnitt (40) aufweist.

22. Vorrichtung nach Anspruch 21, **dadurch gekennzeichnet, dass** das Basisteil (12) eine in die Aufnahme (26) einmündende Anschlussbuchse (24) aufweist, die mit einem Einlass (20) der Pumpe (18) in Strömungsverbindung steht und in der ein Betätigungselement (52) angeordnet ist, und dass der Tankabschnitt einen Auslassstutzen (44) mit einer Auslassöffnung (46) aufweist, der beim Einsetzen des Tankabschnitts (40) in die Aufnahme (26) in die Anschlussbuchse (24) eintaucht, wobei im Auslasssstutzen (44) eine Absperreinrichtung angeordnet ist, die vom Betätigungselement (52) öffnenbar ist.

23. Vorrichtung nach Anspruch 22, **dadurch gekennzeichnet, dass** die Absperreinrichtung als Rückschlagventil (48) ausgestaltet ist, das einen federbelasteten Schließkörper (50) aufweist, der vom Betätigungselement (52) in eine Offenstellung bewegbar ist.

24. Vorrichtung nach Anspruch 21, 22 oder 23, **dadurch gekennzeichnet, dass** in der Aufnahme (26) ein Zubehörfach (32) angeordnet ist.

25. Vorrichtung nach Anspruch 24, **dadurch gekennzeichnet, dass** im Zubehörfach (32) ein über einen Druckschlauch (28) mit einem Auslass (22) der Pumpe (18) in Strömungsverbindung stehendes Flüssigkeitsabgabeorgan positionierbar ist.

26. Vorrichtung nach Anspruch 25, **dadurch gekennzeichnet, dass** das Flüssigkeitsabgabeorgan als Ventilpistole (30) ausgestaltet ist.

27. Vorrichtung nach einem der voranstehenden Ansprüche, **dadurch gekennzeichnet, dass** das Basisteil (12) und/oder der Vorratstank (14) quaderförmig ausgestaltet sind.

## Claims

1. Device for pressurizing and dispensing a cleaning liquid, having a base part (12), which comprises an electromotively driven pump (18), and having a reservoir tank (14) for cleaning liquid, which is placeable on the base part (12) and removable from the base part (12) and which is bringable into flow connection with the pump (18), **characterized in that** the device (10) comprises a carrying arrangement (60) for carrying the device (10), wherein the carrying arrangement (60) comprises a first carrying bar (62) that is moveably mounted on the base part (12), said first carrying bar forming a first carrying grip (70) and being moveable back and forth between a park position, a carrying position, and a release position, wherein in the park position it engages around the reservoir tank (14) placed on the base part (12) and the first carrying grip (70) is proximate to a top side (36) of the reservoir tank (14), and wherein the first carrying grip (70) in the carrying position of the first carrying bar (62) is spaced at a distance from the top side (36) of the reservoir tank (14) placed on the base part (12) and can be grasped by the user, and wherein the first carrying bar (62) in the release position releases the reservoir tank (14) and the reservoir tank (14) is removable from the base part (12) and is placeable on the base part (12), and wherein the carrying arrangement (60) comprises a second carrying bar (64) that is moveably mounted on the reservoir tank (14), said second carrying bar forming a second carrying grip (92) and being moveable back and forth between a storage position and a transport position, wherein the second carrying grip (92) in the storage position of the second carrying bar (64) is proximate to the top side (36) of the reservoir tank (14) and in the transport position of the second carrying bar (64) is spaced at a distance from the top side (36).

2. Device in accordance with Claim 1, **characterized in that** the first carrying bar (62) is displaceably and pivotably mounted on the base part (12).

3. Device in accordance with Claim 2, **characterized in that** the first carrying bar (62) is displaceable back and forth between the park position and the carrying position and is pivotable back and forth between the carrying position and the release position.

4. Device in accordance with Claim 1, 2, or 3, **characterized in that** the first carrying bar (62) in the park position and/or in the carrying position is latchable to the base part (12).

5. Device in accordance with any one of the preceding Claims, **characterized in that** a respective holding pin (76, 78) is arranged on mutually opposing outer sides (80, 82) of the base part (12) and the first carrying bar (62) comprises two carrying legs (66, 68), which each comprise an elongate perforation (72, 74), wherein each holding pin (76, 78) engages into a perforation (72, 74) and is latchable to the respective carrying leg (66, 68) in a first end region (84) of the perforation (72, 74) corresponding to the park position and/or in a second end region (86) of the perforation (72, 74) corresponding to the carrying position.

6. Device in accordance with any one of the preceding Claims, **characterized in that** the second carrying grip (92) in the storage position of the second carrying bar (64) abuts against the top side (36) of the reservoir tank (14).

7. Device in accordance with any one of the preceding Claims, **characterized in that** the second carrying bar (64) is displaceable back and forth between the storage position and the transport position.

8. Device in accordance with any one of the preceding Claims, **characterized in that** the second carrying bar (64) in the storage position and/or in the transport position is latchable to the reservoir tank (14).

9. Device in accordance with any one of the preceding Claims, **characterized in that** a respective holding pin (98, 100) is arranged on mutually opposing outer sides (102, 104) of the reservoir tank (14) and the second carrying bar (64) comprises two carrying legs (88, 90), which each comprise an elongate perforation (94, 96), wherein each holding pin (98, 100) engages into a perforation (94, 96) and is latchable to the respective carrying leg (88, 90) in a first end region (106) of the perforation (94, 96) corresponding to the storage position and/or in a second end region (108) of the perforation (94, 96) corresponding to the transport position.

10. Device in accordance with any one of the preceding Claims, **characterized in that** the second carrying bar (64) is non-pivotably held on the reservoir tank (14).

11. Device in accordance with Claim 10, **characterized in that** the reservoir tank (14) comprises on the outside at least one guide groove (124) in which the second carrying bar (64) is non-pivotably held.

12. Device in accordance with any one of the preceding Claims, **characterized in that** the first carrying bar (62) together with the second carrying bar (64) is moveable back and forth between a first positioning, in which the first carrying bar (62) adopts its park position and the second carrying bar (64) adopts its storage position, and a second positioning, in which the first carrying bar (62) adopts its carrying position and the second carrying bar (64) adopts its transport position.

13. Device in accordance with Claim 12, **characterized in that** the first carrying grip (70) abuts against the second carrying grip (92) when transitioning between the first positioning and the second positioning.

14. Device in accordance with Claim 12 or 13, **characterized in that** the first carrying grip (70) and the second carrying grip (92) each form a half shell (110, 112) of a common handle (114) of the carrying arrangement (60), said handle being able to be gripped by the user.

15. Device in accordance with any one of the preceding Claims, **characterized in that** the first carrying bar (62) in the park position abuts against the outer side of the second carrying bar (64) facing away from the reservoir tank (14) when the reservoir tank (14) is placed on the base part (12).

16. Device in accordance with any one of the preceding Claims, **characterized in that** when pivoting the first carrying bar (62) from the release position into the carrying position, the second carrying bar (64) is displaceable by the first carrying bar (62) from the storage position into the transport position when the reservoir tank (14) is placed on the base part (12).

17. Device in accordance with Claim 16, **characterized in that** the first carrying bar (62) is mechanically coupled to the second carrying bar (64) by way of mechanical coupling members when pivoting from the release position into the carrying position.

18. Device in accordance with Claim 17, **characterized in that** the mechanical coupling members comprise at least one guideway (116, 118) and at least one sliding element (120, 122) that is moveable along a guideway (116, 118).

19. Device in accordance with Claim 18, **characterized in that** the at least one guideway (116, 118) is arranged on the first carrying bar (62) and the at least one sliding element (120, 122) is arranged on the second carrying bar (64).

20. Device in accordance with Claim 18 or 19, **characterized in that** the first carrying bar (62) comprises two carrying legs (66, 68), which each bear a guideway (116, 118) on their mutually facing inner sides, and **in that** the second carrying bar (64) comprises two carrying legs (88, 90), which each form a sliding element (120, 122) that can be placed against a guideway (116, 118).

21. Device in accordance with any one of the preceding Claims, **characterized in that** the base part (12) comprises a tray-like receptacle (26) and the reservoir (14) comprises a tank portion (40) that is insertable into the receptacle (26).

22. Device in accordance with Claim 21, **characterized in that** the base part (12) comprises a connecting socket (24), which opens into the receptacle (26) and is in flow connection with an inlet (20) of the pump (18) and in which an actuating element (52) is arranged, and **in that** the tank portion comprises an outlet piece (44) with an outlet opening (46), said outlet piece dipping into the connecting socket (24) when inserting the tank portion (40) into the receptacle (26), wherein arranged in the outlet piece (44) is a blocking device, which is openable by the actuating element (52).

23. Device in accordance with Claim 22, **characterized in that** the blocking device is configured as a check valve (48), which comprises a springloaded closing body (50) that is moveable by the actuating element (52) into an open position.

24. Device in accordance with Claim 21, 22, or 23, **characterized in that** an accessory compartment (32) is arranged in the receptacle (26).

25. Device in accordance with Claim 24, **characterized in that** a liquid dispensing member that is in flow connection with an outlet (22) of the pump (18) by way of a pressure hose (28) is positionable in the accessory compartment (32).

26. Device in accordance with Claim 25, **characterized in that** the liquid dispensing member is configured as a valve gun (30).

27. Device in accordance with any one of the preceding Claims, **characterized in that** the base part (12) and/or the reservoir tank (14) are of cuboid configuration.

## Revendications

1. Dispositif pour la mise sous pression et la distribution d'un liquide de nettoyage avec une partie de base (12), qui présente une pompe (18) entraînée de manière électromotrice, et avec un réservoir de stockage (14) pour le liquide de nettoyage, qui peut être posé sur la partie de base (12) et peut être retiré de la partie de base (12) et qui peut être amené en liaison fluidique avec la pompe (18), **caractérisé en ce que** le dispositif (10) présente un ensemble porteur (60) pour porter le dispositif (10), dans lequel l'ensemble porteur (60) présente un premier étrier porteur (62) monté mobile sur la partie de base (12), qui réalise une première poignée porteuse (70) et peut être déplacé en va-et-vient entre une position d'arrêt, une position de portage et une position de libération, dans lequel, dans la position d'arrêt, il enserre le réservoir de stockage (14) posé sur la partie de base (12) et la première poignée porteuse (70) est rapprochée d'une face supérieure (36) du réservoir de stockage (14), et dans lequel la première poignée porteuse (70), dans la position porteuse du premier étrier porteur (62), est espacée de la face supérieure (36) du réservoir de stockage (14) posé sur la partie de base (12) et peut être enserrée par l'utilisateur, et dans lequel la première poignée porteuse (70), dans la position de libération, libère le réservoir de stockage (14) et le réservoir de stockage (14) peut être retiré de la partie de base (12) et peut être posé sur la partie de base (12), et dans lequel l'ensemble porteur (60) présente un deuxième étrier porteur (64) monté mobile sur le réservoir de stockage (14), qui réalise une deuxième poignée porteuse (92) et peut être déplacé en va-et-vient entre une position de rangement et une position de transport, dans lequel la deuxième poignée porteuse (92), dans la position de rangement du deuxième étrier porteur (64), est rapprochée de la face supérieure (36) du réservoir de stockage (14) et, dans la position de transport du deuxième étrier porteur (64), est espacée de la face supérieure (36).

2. Dispositif selon la revendication 1, **caractérisé en ce que** le premier étrier porteur (62) est monté de manière coulissante et pivotante sur la partie de base (12) .

3. Dispositif selon la revendication 2, **caractérisé en ce que** le premier étrier porteur (62) peut coulisser en va-et-vient entre la position d'arrêt et la position de portage et peut pivoter en va-et-vient entre la position de portage et la position de libération.

4. Dispositif selon la revendication 1, 2 ou 3, **caractérisé en ce que** le premier étrier porteur (62), dans la position d'arrêt et/ou dans la position de portage, peut s'encliqueter avec la partie de base (12).

5. Dispositif selon l'une quelconque des revendications précédentes, **caractérisé en ce que** respectivement un tourillon de retenue (76, 78) est disposé sur des faces extérieures (80, 82) opposées les unes aux autres de la partie de base (12) et le premier étrier porteur (62) présente deux branches porteuses (66, 68), qui présentent respectivement un trou oblong (72, 74), dans lequel chaque tourillon de retenue (76, 78) s'insère dans un trou (72, 74) et, dans une première zone d'extrémité (84) de la perforation (72, 74) correspondant à la position d'arrêt et/ou dans une deuxième zone d'extrémité (86) du trou oblong (72, 74) correspondant à la position de portage, peut s'encliqueter avec la branche porteuse (66, 68) respective.

6. Dispositif selon l'une quelconque des revendications précédentes, **caractérisé en ce que** la deuxième poignée porteuse (92), dans la position de rangement du deuxième étrier porteur (64), s'applique contre la face supérieure (36) du réservoir de stockage (14) .

7. Dispositif selon l'une quelconque des revendications précédentes, **caractérisé en ce que** le deuxième étrier porteur (64) peut coulisser en va-et-vient entre la position de rangement et la position de transport.

8. Dispositif selon l'une quelconque des revendications précédentes, **caractérisé en ce que** le deuxième étrier porteur (64), dans la position de rangement et/ou dans la position de transport, peut s'encliqueter avec le réservoir de stockage (14).

9. Dispositif selon l'une quelconque des revendications précédentes, **caractérisé en ce que** respectivement un tourillon de retenue (98, 100) est disposé sur les faces extérieures (102, 104) opposées les unes aux autres du réservoir de stockage (14) et le deuxième étrier porteur (64) présente deux branches porteuses (88, 90), qui présentent respectivement un trou oblong (94, 96), dans lequel chaque tourillon de retenue (98, 100) s'insère dans une perforation (94, 96), et, dans une première zone d'extrémité (106) de la perforation (94, 96) correspondant à la position de rangement et dans une deuxième zone d'extrémité (108) du trou oblong (94, 96) correspondant à la position de transport, peut s'encliqueter avec la branche porteuse (88, 90) respective.

10. Dispositif selon l'une quelconque des revendications précédentes, **caractérisé en ce que** le deuxième étrier porteur (64) est retenu de manière non pivotante sur le réservoir de stockage (14).

11. Dispositif selon la revendication 10, **caractérisé en ce que** le réservoir de stockage (14) présente côté extérieur au moins une rainure de guidage (124), dans laquelle le deuxième étrier porteur (64) est retenu de manière non pivotante.

12. Dispositif selon l'une quelconque des revendications précédentes, **caractérisé en ce que** le premier étrier porteur (62) peut se déplacer en va-et-vient conjointement avec le deuxième étrier porteur (64) entre un premier positionnement, dans lequel le premier étrier porteur (62) occupe sa position d'arrêt et le deuxième étrier porteur (64) sa position de rangement, et un deuxième positionnement, dans lequel le premier étrier porteur (62) occupe sa position de portage et le deuxième étrier porteur (64) sa position de transport.

13. Dispositif selon la revendication 12, **caractérisé en ce que** la première poignée porteuse (70), lors du passage entre le premier positionnement et le deuxième positionnement, s'applique contre la deuxième poignée porteuse (92).

14. Dispositif selon la revendication 12 ou 13, **caractérisé en ce que** la première poignée porteuse (70) et la deuxième poignée porteuse (92) réalisent respectivement une demi-coque (110, 112) d'un élément de commande (114) commun de l'ensemble porteur (60), qui peut être enserrée par l'utilisateur.

15. Dispositif selon l'une quelconque des revendications précédentes, **caractérisé en ce que** le premier étrier porteur (62), dans la position d'arrêt, s'applique contre la face extérieure du deuxième étrier porteur (64) opposée au réservoir de stockage (14), lorsque le réservoir de stockage (14) est posé sur la partie de base (12).

16. Dispositif selon l'une quelconque des revendications précédentes, **caractérisé en ce que**, lors du pivotement du premier étrier porteur (62) de la position de libération dans la position de portage, le deuxième étrier porteur (64) peut être amené à coulisser par le premier étrier porteur (62) de la position de rangement dans la position de transport, lorsque le réservoir de stockage (14) est posé sur la partie de base (12) .

17. Dispositif selon la revendication 16, **caractérisé en ce que** le premier étrier porteur (62), lors du pivotement de la position de libération dans la position de portage, est accouplé mécaniquement au deuxième étrier porteur (64) par l'intermédiaire d'organes d'accouplement mécanique.

18. Dispositif selon la revendication 17, **caractérisé en ce que** les organes d'accouplement mécanique présentent au moins une bande de guidage (116, 118) et au moins un élément glissant (120, 122) pouvant se déplacer le long d'une bande de guidage (116, 118).

19. Dispositif selon la revendication 18, **caractérisé en ce que** l'au moins une bande de guidage (116, 118) est disposée sur le premier étrier porteur (62) et l'au moins un élément glissant (120, 122) sur le deuxième étrier porteur (64).

20. Dispositif selon la revendication 18 ou 19, **caractérisé en ce que** le premier étrier porteur (62) présente deux branches porteuses (66, 68), qui portent sur leurs faces intérieures tournées l'une vers l'autre respectivement une bande de guidage (116, 118), et que le deuxième étrier porteur (64) présente deux branches porteuses (98, 90), qui réalisent respectivement un élément glissant (120, 122) pouvant être placé sur une bande de guidage (116, 118).

21. Dispositif selon l'une quelconque des revendications précédentes, **caractérisé en ce que** la partie de base (12) présente un logement (26) du type cuvette et le réservoir de stockage (14) présente une partie de réservoir (40) pouvant être introduite dans le logement (26).

22. Dispositif selon la revendication 21, **caractérisé en ce que** la partie de base (12) présente une douille de raccordement (24) débouchant dans le logement (26), qui est en liaison fluidique avec une entrée (20) de la pompe (18) et dans laquelle est disposé un élément d'actionnement (52), et que la partie de réservoir présente une tubulure de sortie (44) avec une ouverture de sortie (46), qui s'enfonce dans la douille de raccordement (24) lors de l'introduction de la partie de réservoir (40) dans le logement (26), dans lequel un système de retenue, qui peut être ouvert par l'élément d'actionnement (52), est disposé dans la tubulure de sortie (44).

23. Dispositif selon la revendication 22, **caractérisé en ce que** le système de retenue est configuré en tant que clapet antiretour (48), qui présente un corps de fermeture (50) sollicité par un ressort, qui peut être déplacé par l'élément d'actionnement (52) dans une position d'ouverture.

24. Dispositif selon la revendication 21, 22 ou 23, **caractérisé en ce qu'**un compartiment pour accessoires (32) est disposé dans le logement (26).

25. Dispositif selon la revendication 24, **caractérisé en ce qu'**un organe de distribution de liquide en liaison fluidique avec une sortie (22) de la pompe (18) par l'intermédiaire d'un tuyau de refoulement (28) peut être positionné dans le compartiment pour accessoires (32).

26. Dispositif selon la revendication 25, **caractérisé en ce que** l'organe de distribution de liquide est configuré en tant que pistolet à soupape (30).

27. Dispositif selon l'une quelconque des revendications précédentes, **caractérisé en ce que** la partie de base (12) et/ou le réservoir de stockage (14) sont configurés de manière parallélépipédique.
